# EUROPÄISCHE PATENTSCHRIFT

(11) **EP 1 687 579 B1**
(45) Veröffentlichungstag und Bekanntmachung des Hinweises auf die Patenterteilung: **29.10.2008**
(21) Anmeldenummer: 04797760.8
(22) Anmeldetag: 10.11.2004
(51) Int. Cl.: F28D 9/00

(54) **LADELUFT-/KÜHLMITTEL-KÜHLER**
CHARGE-AIR/COOLANT COOLER
REFROIDISSEUR D'AIR DE SURALIMENTATION/D'AGENT REFRIGERANT

(30) Priorität: 10.11.2003 DE 10352880
(43) Veröffentlichungstag der Anmeldung: 09.08.2006
(73) Patentinhaber: Behr GmbH & Co. KG, 70469 Stuttgart (DE)
(72) Erfinder: HENDRIX, Daniel, 70374 Stuttgart (DE); MOLDOVAN, Florian, 70176 Stuttgart (DE); WEGNER, Jürgen, 73054 Eislingen/Fils (DE)
(74) Vertreter: Mantel, Berthold Friedrich
(86) Internationale Anmeldenummer: PCT/EP2004/012695
(87) Internationale Veröffentlichungsnummer: WO 2005/045343

(56) Entgegenhaltungen:
- CH-A- 245 491
- DE-A1- 19 511 991
- DE-A1- 19 948 222
- US-A1- 2003 047 303

## Beschreibung

Die Erfindung betrifft einen Ladeluft-/Kühlmittel-Kühler, in Scheibenbauweise gemäß dem Oberbegriff des Anspruchs 1.

Bei herkömmlichen Ladeluft-/Kühlmittel-Kühlern in Scheibenbauweise wird die Ladeluft und das Kühlmittel über je einen einzigen Stutzen in die Kühlmittelscheiben eingebracht. Ein derartiger Ladeluft-/Kühlmittel-Kühler ist aus der DE 195 11 991 bekannt und lässt insbesondere in Hinblick auf die Kühlleistung noch Wünsche offen.

Es ist Aufgabe der Erfindung, einen verbesserten Ladeluft-/Kühlmittel-kühler zur Verfügung zu stellen.

Diese Aufgabe wird gelöst durch einen Ladeluft-/Kühlmittel-kühler mit den Merkmalen des Anspruchs 1. Vorteilhafte Ausgestaltungen sind Gegenstand der Unteransprüche.

Erfindungsgemäß ist ein Ladeluft-/Kühlmittel-Kühler, in Scheibenbauweise vorgesehen, mit einer Mehrzahl von Scheiben, wobei zwei benachbarte Scheiben einen Zwischenraum definieren, der von Kühlmittel durchströmt ist, und je einem für die Scheiben gemeinsamen Kühlmittel Eintritt und Kühlmittel Austritt, wobei mindestens zwei Kühlmittel Kanäle je Kühlmittel Ein- und -Austritt vorgesehen sind. Die Kühlmittel Kanäle werden dabei vorzugsweise durch insbesondere miteinander fluchtende Durchbrüche in den einzelnen Scheiben gebildet.

Ein derartiger, erfindungsgemäß ausgebildeter Ladeluft-/Kühlmittel-Kühler ermöglicht eine gute Verteilung des Wärmeübertragermediums über die für die Wärmeübertragung relevante Fläche der einzelnen Scheiben, welche den Ladeluft-/Kühlmittel-Kühler bilden. Durch die gleichmäßige Strömungsverteilung verringert sich die Siedeproblematik bei in derart kritischen Bereichen eingesetzten Ladeluft-/Kühlmittel-Kühler.

Durch eine hinsichtlich der Kühlmittel Kanäle achssymmetrische Ausgestaltung der Scheiben bezüglich ihrer Längsachse wird die Verteilung des Kühlmittels unterstützt. Sind die Scheiben ferner achssymmetrisch bezüglich ihrer Querachse ausgebildet, so vereinfacht sich die Montage.

Es ist ein einzige Kühlmittel-Eintritt und ggs. ein Kühlmittel Austritt vorgesehen, der eine Verzweigung bzw. Zusammenführung aufweist. Dies ermöglicht einen relativ einfachen Aufbau bei verbessertem Wärmeübergang auf Grund der besseren Strömungsverteilung.

Die Verzweigung und/oder die Zusammenführung sind vorzugsweise kreisbogenförmig ausgebildet, so dass ein raumsparender Aufbau um die die einzelnen Scheiben zusammenhaltenden Bolzen o.ä. möglich ist.

Im Bereich der Verzweigung und/oder der Zusammenführung ist - in Strömungsrichtung gesehen - bevorzugt einen Knick von 30° bis 90° vorgesehen, wobei der gegabelte Teil der Verzweigung bzw. Zusammenführung parallel zu den Scheiben ausgerichtet ist.

Der in zwei Kühlmittel Kanäle nach der Verzweigung übergehend Kühlmittel-Eintritt verlauft bevorzugt parallel zu den Kühlmittel-Kanälen, während der zweiteilige Teil der Verzweigung bevorzugt in einer senkrecht hierzu liegenden Ebene angeordnet ist. Der aus zwei Kühlmittel-Kanälen in die Zusammenführung übergehende Kühlmittel-Austritt verläuft bevorzugt parallel zu den Kühlmittel-Kanälen, während der zweiteilige Teil der Verzweigung bevorzugt in einer senkrecht hierzu liegenden Ebene angeordnet ist. Dies ermöglicht einen kompakten und raumsparenden Aufbau des Ladeluft-/Kühlmittel-Kühlers Alternativ kann die Zuführung auch mittels zweier einzelner, getrennt ausgebildeter Rohre erfolgen, die über ein Y-förmiges Verbindungsstück miteinander verbunden sind.

Zur Kühlung der Ladeluft wird vorzugsweise ein Gemisch mit Wasser und Glykol als Wärmeübertragermedium (Kühlmittel) verwendet.

Im Folgenden wird die Erfindung anhand eines Ausführungsbeispiels unter Bezugnahme auf die Zeichnung im Einzelnen erläutert. In der Zeichnung zeigen:
- Fig. 1: eine schematisierte perspektivische Explosionsdarstellung eines Ladeluft-/Kühlmittel-Kühlers in Scheibenbauweise gemäß dem Ausführungsbeispiel,
- Fig. 2: eine perspektivische Darstellung des Ladeluft-/Kühlmittel- Kühlers von Fig. 1,
- Fig. 3: einen Schnitt durch den Ladeluft-/Kühlmittel-Kühler von Fig. 1 entlang Linie III-III in Fig. 4, und
- Fig. 4: einen Schnitt durch den Ladeluft-/Kühlmittel-Kühler von Fig. 1 entlang Linie IV-IV in Fig. 3.

Ein als Wärmeübertrager zwischen Ladeluft und Kühlmittel dienender Ladeluft-/Kühlmittel-Kühler 1 weist eine Mehrzahl von aufeinandergestapelten Kühlmittel-Scheiben 2 auf. Hierbei sind in jeder Kühlmittel-Scheibe 2 je zwei Eintrittsöffnungen 3 und zwei Austrittsöffnungen 4 vorgesehen, durch die als Wärmeübertragermedium Kühlmittel den Zwischenräumen der Kühlmittel-Scheiben 2 zugeführt bzw. von ihm abgeführt wird. Die Strömungsrichtung ist in den Figuren durch Pfeile verdeutlicht. Dabei verbreitet sich das Kühlmittel nach dem Eintritt durch die Eintrittsöffnungen 3 über die gesamte Breite der Zwischenräume der Kühlmittel-Scheiben 2 und strömt gleichmäßig in Richtung der Austrittsöffnungen 4 (siehe Fig. 3), so dass die gesamte Länge und Breite der Zwischenräume zwischen den Ein- und Austrittsöffnungen 3 und 4 gleichmäßig durchströmt wird und ein optimaler Wärmeübergang von der zu kühlenden Ladeluft, die zwischen den einzelnen Kühlmittel-Scheiben 2 den Ladeluft-/Kühlmittel-Kühler 1 durchströmt, erfolgen kann.

Die Öffnungen 3 und 4 der aufeinandergestapelten Kühlmittel-Scheiben 2 bilden Kühlmittel-Kanäle 5 und 6. Hierfür sind die Bereiche der Öffnungen 3 und 4 entsprechend erhaben ausgebildet, so dass ausreichend Zwischenraum vorhanden ist, damit die Ladeluft zwischen den Kühlmittel-Scheiben 2 durchströmen und gekühlt werden kann.

Die beiden Kühlmittel-Kanäle 5 beginnen - in Strömungsrichtung des Kühlmittels gesehen - an einer Verzweigung 7, die eine kreisbogenförmige Gabelung 8 und einen zentral im Kreisbogen derselben angeordneten, parallel zu den Kühlmittel-Kanälen 5 angeordneten Kühlmittel-Eintritt 9 aufweist. So wird das durch den Kühlmittel-Eintritt 9 zugeführte Kühlmittel gleichmäßig auf die beiden Kühlmittel-Kanäle 5 aufgeteilt.

Entsprechend dem Eintritt ist der Austritt ausgebildet. So enden die beiden Kühlmittel-Kanäle 6 mit einer Zusammenführung 10, die entsprechend der Verzweigung 7 ausgebildet ist und einen Kühlmittel-Austritt 11 aufweist.

### Bezugszeichenliste

- 1: Ladeluft-/Kühlmittel-Kühler
- 2: Kühlmittel-Scheibe
- 3: Eintrittsöffnung
- 4: Austrittsöffnung
- 5: Kühlmittel-Kanal
- 6: Kühlmitfiel-Kanal
- 7: Verzweigung
- 8: Gabelung
- 9: Kühlmittel-Eintritt
- 10: Zusammenführung
- 11: Kühlmittel-Austritt

## Patentansprüche

1. Ladeluft-/Kühlmittel-Kühler (1) in Scheibenbauweise mit einer Mehrzahl von Scheiben (2), wobei zwei benachbarte Scheiben (2) einen Zwischenraum definieren, der von Kühlmittel durchströmt ist, und je einem Kühlmittel -Eintritt (9) und Kühlmittel-Austritt (11), wobei mindestens zwei Kühlmittel-Kanäle (5, 6) je Kühlmittel-Ein- und -Austritt (9 bzw. 11) vorgesehen sind, **dadurch gekennzeichnet, dass** der Kühlmittel-Eintritt (9) eine Verzweigung (7) aufweist zur Zuführung von Kühlmittel zu zumindest zwei Kühlmittel-Kanälen (5) und die Verzweigung zuströmseitig vor den Scheiben (2) angeordnet ist, wobei die Scheiben - (2) je zwei Eintrittsöffnungen (3) und zwei Austrittsöffnungen (4) aufweisen, durch die Kühlmittel den Zwischenräumen der Scheiben (2) zugeführt bzw. von ihnen abgeführt wird und die Eintrittsöffnungen (3) und die Austrittsöttnungen (4) identisch ausgebildet sind. und dass die Scheiben (2) eine Ladelufteintrittsöffnung und eine Ladeluftaustrittsöffnung aufweisen wobei ein erster Abstand zwischen dem Mittelpunkt der Ladelufteintrittsöffnung und dem Mittelpunkt der Ladeluftaustrittsöffnung größer als ein kürzester zweiter Abstand zwischen dem Mittelpunkt einer Eintrittsöffnung (3) und dem Mittelpunkt einer Austrittsöffnung (4) ist.

2. Ladeluft-/Kühlmittel-Kühler nach Anspruch 1, **dadurch gekennzeichnet, dass** die Kühlmittel-Kanäle (5, 6) senkrecht zur Ebene der Scheiben (2) verlaufen.

3. Ladeluft-/Kühlmittel-Kühler nach Anspruch 1 oder 2, **dadurch gekennzeichnet, dass** die Scheiben (2) hinsichtlich der Kühlmittel-Kanäle (5, 6) achssymmetrisch bezüglich ihrer Längsachse ausgebildet sind.

4. Ladeluft-/Kühlmittel-Kühler nach einem der vorhergehenden Ansprüche, **dadurch gekennzeichnet, dass** Scheiben (2) hinsichtlich der Kühlmittel-Kanäle (5, 6) achssymmetrisch bezüglich ihrer Querachse ausgebildet sind.

5. Ladeluft-/Kühlmittel-Kühler nach einem der vorhergehenden Ansprüche, **dadurch gekennzeichnet, dass** der Kühlmittel Austritt (11) eine Verzweigung (7) bzw. Zusammenführung (10) aufweist.

6. Ladeluft-/Kühlmittel-Kühler nach Anspruch 5, **dadurch gekennzeichnet, dass** die Verzweigung und/oder Zusammenführung (7 bzw. 10) kreisbogenförmig ausgebildet ist.

7. Ladeluft-/Kühlmittel-Kühler nach einem der Ansprüche 5 und 6, **dadurch gekennzeichnet, dass** im Bereich der Verzweigung (7) und/oder der Zusammenführung (10) in Strömungsrichtung gesehen ein Knick von 30° bis 90° vorgesehen ist.

8. Ladeluft-/Kühlmittel-Kühler nach einem der Ansprüche 5 bis 7, **dadurch gekennzeichnet, dass** der in zwei Kühlmittel-Kanäle (5) nach der Verzeigung (7) übergehende Kühlmittel-Eintritt (9) parallel zu dem Kühlmittel-Kanälen (5) verläuft, während der zweiteilige Teil der Verzweigung (7) in einer senkrecht hierzu liegenden Ebene angeordnet ist.

9. Ladeluft-/Kühlmittel-Kühler nach einem der Ansprüche 5 bis 8, **dadurch gekennzeichnet, dass** der aus zwei Kühlmittel-Kanälen (6) in die Zusammenführung (10) übergehende Kühlmittel -Austritt (11) parallel zu den Kühlmittel Kanälen (6) verläuft, während der zweiteilige Teil der Verzweigung (7) in einer senkrecht hierzu liegenden Ebene angeordnet ist.

## Claims

1. Charge-air/coolant cooler (1) with a panel structure having a plurality of panels (2) such that adjacent panels (2) delimit an intermediate space through which a coolant flows, in each case with a coolant inlet (9) and a coolant outlet (11), at least two ducts (5, 6) being provided for each coolant inlet and outlet (9 and 11 respectively), **characterised in that** the coolant inlet (9) has a branching section (7) to carry coolant to at least two coolant ducts (5) and the said branching section is arranged on the inflow side before the panels (2), the panels (2) each having two inlet openings (3) and two outlet openings (4) through which, respectively, coolant is admitted into the intermediate space between the panels (2) and led away therefrom, the said inlet openings (3) and outlet openings (4) being formed identically, and the panels (2) have a charge-air inlet opening and a charge-air outlet opening such that a first distance between the mid-point of the charge-air inlet opening and the mild-point of the charge-air outlet opening is larger than a shortest second distance between the mid-point of an inlet opening (3) and the mid-point of an outlet opening (4).

2. Charge-air/coolant cooler according to Claim 1, **characterised in that** the coolant ducts (5, 6) extend perpendicularly to the plane of the panels (2).

3. Charge-air/coolant cooler according to Claims 1 or 2, **characterised in that** in relation to the coolant ducts (5, 6) the panels (2) are of axially symmetrical structure relative to their longitudinal axis.

4. Charge-air/coolant cooler according to any of the preceding claims, **characterised in that** in relation to the coolant ducts (5, 6) the panels (2) are of axially symmetrical structure relative to their transverse axis.

5. Charge-air/coolant cooler according to any of the preceding claims, **characterised in that** the coolant outlet (11) has a branching section (7) or a converging section (10).

6. Charge-air/coolant cooler according to Claim 5, **characterised in that** the branching and/or converging section (7 and 10) is in the shape of a circular curve.

7. Charge-air/coolant cooler either of Claims 5 or 6, **characterised in that** viewed in the flow direction, a bend of 30° to 90° is provided in the area of the branching section (7) and/or the converging section (10).

8. Charge-air/coolant cooler according to any of Claims 5 to 7, **characterised in that** the inlet (9) that diverges into two coolant ducts (5) after the branching section (7) extends parallel to the coolant ducts (5), whereas the two-part portion of the branching section (7) is arranged in a plane perpendicular thereto.

9. Charge-air/coolant cooler according to any of Claims 5 to 8, **characterised in that** the outlet (11) that merges from the coolant ducts (6) into the converging section (10) extends parallel to the coolant ducts (6), whereas the two-part portion of the branching section (7) is arranged in a plane perpendicular thereto.

## Revendications

1. Refroidisseur (1) d'air de suralimentation / de liquide de refroidissement, du type à plaques, comprenant une pluralité de plaques (2), où deux plaques voisines (2) définissent un espace intermédiaire qui est traversé par un liquide de refroidissement, et comprenant à chaque fois une entrée (9) de liquide de refroidissement et une sortie (11) de liquide de refroidissement, où il est prévu au moins deux conduits de liquide de refroidissement (5, 6) pour chaque entrée et sortie de liquide de refroidissement (9 ou 11),
**caractérisé en ce que** l'entrée de liquide de refroidissement (9) présente une dérivation (7) servant à l'acheminement du liquide de refroidissement à au moins deux conduits de liquide de refroidissement (5), et la dérivation est disposée en amont des plaques (2), côté arrivée, où les plaques (2) présentent à chaque fois deux ouvertures d'entrée (3) et deux ouvertures de sortie (4) à travers lesquelles un liquide de refroidissement est fourni aux espaces intermédiaires des plaques (2) ou est évacué de ces espaces intermédiaires, et où les ouvertures d'entrée (3) et les ouvertures de sortie (4) sont configurées de façon identique, et **en ce que** les plaques (2) présentent une ouverture d'entrée d'air de suralimentation et une ouverture de sortie d'air de suralimentation, où un premier intervalle formé entre le centre de l'ouverture d'entrée d'air de suralimentation et le centre de l'ouverture de sortie d'air de suralimentation est plus grand qu'un deuxième intervalle, le plus court possible, formé entre le centre d'une ouverture d'entrée (3) et le centre d'une ouverture de sortie (4).

2. Refroidisseur d'air de suralimentation / de liquide de refroidissement selon la revendication 1, **caractérisé en ce que** les conduits de liquide de refroidissement (5, 6) s'étendent perpendiculairement au plan des plaques (2).

3. Refroidisseur d'air de suralimentation / de liquide de refroidissement selon la revendication 1 ou 2, **caractérisé en ce que** les plaques (2) concernant les conduits de liquide de refroidissement (5, 6) sont configurées à symétrie d'axe par rapport à leur axe longitudinal.

4. Refroidisseur d'air de suralimentation / de liquide de refroidissement selon l'une quelconque des revendications précédentes, **caractérisé en ce que** des plaques (2) concernant les conduits de liquide de refroidissement (5, 6) sont configurées à symétrie d'axe par rapport à leur axe transversal.

5. Refroidisseur d'air de suralimentation / de liquide de refroidissement selon l'une quelconque des revendications précédentes, **caractérisé en ce que** la sortie de liquide de refroidissement (11) présente une dérivation (7) ou un guidage commun (10).

6. Refroidisseur d'air de suralimentation / de liquide de refroidissement selon la revendication 5, **caractérisé en ce que** la dérivation et / ou le guidage commun (7 ou 10) est configuré(e) en forme d'arc de cercle.

7. Refroidisseur d'air de suralimentation / de liquide de refroidissement selon l'une des revendications 5 et 6, **caractérisé en ce qu'**il est prévu un coude de 30° à 90° dans la zone de la dérivation (7) et / ou du guidage commun (10), en regardant dans la direction d'écoulement.

8. Refroidisseur d'air de suralimentation / de liquide de refroidissement selon l'une quelconque des revendications 5 à 7, **caractérisé en ce que** l'entrée de liquide de refroidissement (9) passant dans deux conduits de liquide de refroidissement (5), en aval de la dérivation (7), s'étend parallèlement aux conduits de liquide de refroidissement (5), tandis que la partie de la dérivation (7), en deux éléments, est disposée dans un plan qui est perpendiculaire à ces conduits de liquide de refroidissement.

9. Refroidisseur d'air de suralimentation / de liquide de refroidissement selon l'une quelconque des revendications 5 à 8, **caractérisé en ce que** la sortie de liquide de refroidissement (11) passant dans le guidage commun (10), en provenant de deux conduits de liquide de refroidissement (6), s'étend parallèlement aux conduits de liquide de refroidissement (6), tandis que la partie de la dérivation (7), en deux éléments, est disposée dans un plan qui est perpendiculaire à ces conduits de liquide de refroidissement.
